# EUROPÄISCHE PATENTSCHRIFT

(11) **EP 0 295 530 B1**
(45) Veröffentlichungstag und Bekanntmachung des Hinweises auf die Patenterteilung: **20.03.1991**
(21) Anmeldenummer: 88109026.0
(22) Anmeldetag: 07.06.1988
(51) Int. Cl.: E05F 5/06

(54) **Anschlagpufferanordnung für schwenkbare Karosserieteile**
Buffer arrangement for pivoting body parts
Dispositif à butées élastiques pour pièces pivotantes de carrosserie

(30) Priorität: 19.06.1987 DE 3720342
(43) Veröffentlichungstag der Anmeldung: 21.12.1988
(73) Patentinhaber: AUDI AG, 85045 Ingolstadt (DE)
(72) Erfinder: Gehlen, Artur, D-8071 Wettstetten (DE)
(74) Vertreter: Engelhardt, Harald

(56) Entgegenhaltungen:
- DE-A- 3 341 315
- DE-C- 3 536 621
- FR-A- 661 742
- US-A- 4 259 762

## Beschreibung

Die Erfindung bezieht sich auf eine Anschlagpufferanordnung für schwenkbare Karosserieteile gemäß dem Oberbegriff des Anspruchs 1.

Personenkraftwagen sind in der Regel mit einer Mehrzahl von schwenkbaren Karosserieteilen, wie Motorhaube, seitliche Türen, Kofferraumdeckel und/oder Heckklappe versehen, welche ar der einen Seite unter Einsatz entsprechender Scharniere an der feststehenden Karosserie angelenkt sind, während auf der gegenüberliegenden Seite derartiger schwenkbarer Karosserieteile ein Schloß bzw. ein entsprechendes Verschlußteil vorgesehen ist, welches beim Einschwenken des schwenkbaren Karosserieteils in einem ertsprechenden Verschlußteil bzw. Schloß zum Einrasten gelangt.

Bei der Fertigung von Kraftfahrzeugen erweist sich das Einsetzen schwenkbarer Karosserieteile in die feststehende Karosserie seit jeher schon als problematisch, weil die Außenflächen der schwenkbaren Karosserieteile im eingeschwenkten Zustand im wesentlichen glatt in die Außenflachen der feststehenden Karosserieteile übergehen sollen, was unter Umständen einen Einstellvorgang in mehreren Ebenen erforderlich macht. Darüber hinaus besteht generell der Wunsch, daß entlang der Längsachse des Kraftfahrzeugs befindliche schwenkbare Karosserieteile _ wie Motordeckel und Kofferraumdeckel bzw. Heckklappe _ entlang der Mittelachse zentriert werden, so daß im geschlossenen Zustand der betreffenden Karosserieteile die auf beiden Seiten auftretenden Spalte zwischen schwenkbarem Karosserieteil und feststehendem Karosserieteil in etwa die gleiche Breite besitzen. Eine generelle Schwierigkeit bei derartigen Justiervorgängen ergibt sich dabei aufgrund der Tatsache, daß eine genaue Ausrichtung der schwenkbaren Karosserieteile in bezug auf die feststehenden Karosserieteile nur im eingeschwenkten Zustand möglich ist, während die erforderliche Positionsfixierung im Bereich der vorgesehenen Scharniere und des Schlosses im wesentlichen nur im ausgeschwenkten Zustand der betreffenden Karosserieteile möglich ist.

Um einerseits den Justiervorgang zu erleichtern, andererseits zu vermeiden, daß beim Schließen des schwenkbaren Karosserieteils eine metallische Berührung zustande kommt, welche zu einer entsprechender Lärmbelästigung und/oder Beschädigung des auf den Karosserieteilen aufgebrachten Lackes führt, ist es somit bereits bekannt (siehe die dem Oberbegriff des Anspruchs 1 entsprechende DE-OS 33 41 315), an dem feststehenden Karosserieteil ein oder mehrere mit Hilfe eines Gewindes höhenverstellbare Anschlagpuffer aus Gummi oder einem ähnlichen elastischen Material vorzusehen, auf welchen das schwenkbare Karosserieteil im eingeschwenkten Zustand zum Aufliegen gelangt. Durch Verdrehen dieser elastischen Anschlagpuffer kann somit zumindest eine Justierung des schwenkbaren Karosserieteils in einer Ebene, d.h. im wesentlichen entlang einer senkrecht zu der Oberfläche des Karosserieteils verlaufenden Achse, vorgenommen werden.

Es ist fernerhin eine Anschlagpufferanordnung bekannt (siehe DE-PS 35 36 621), mit welcher durch das Vorsehen zweier elastisch verformbarer Anschlagpuffer eine gewisse Zentrierung beispielsweise eines Kofferraumdeckels in bezug auf die seitlichen Ränder der Kotflügel erreicht werden kann.

Es ist die Aufgabe der vorliegenden Erfindung, die Anschlagpufferanordnung der zuerst genannten Art dahingehend weiterzubilden, daß beim Einschwenken bzw. Schließen des schwenkbaren Karosserieteils ein gleichzeitiges Ausrichten sowie ein gleichzeitiger Anschlag entlang zweier unter einem Winkel zueinander stehender Ebenen erfolgt.

Diese Aufgabe wird durch die im Anspruch 1 gekennzeichnete Erfindung gelöst.

Mit Hilfe der im Rahmen der vorliegenden Erfindung, vorgesehenen schwenkbaren Wippe mit ihren beiden unter einem Winkel zueinander stehenden Armen sowie dem zusätzlich vorgesehenen Anschlagpuffer kann erreicht werden, daß beim Einschwenken bzw. Schließen des schwenkbaren Karosserieteils eine Ausrichtung sowie ein Anschlag entlang zweier unter einem Winkel zueinander stehender Ebenen gleichzeitig zustande kommt, wodurch das Einpassen des jeweiligen schwenkbaren Karosserieteils in die feststehende Karosserie sowie die während des Betriebs des Kraftfahrzeugs auftretenden Schließvorgänge erleichtert bzw. verbessert werden.

Vorteilhafte Ausgestaltungen der Erfindung ergeben sich anhand der abhängigen Ansprüche 2 bis 8.

Die schwenkbare Wippe ist vorzugsweise in einer an dem einen Karosserieteil befestigten Aufnahme gelagert, was zu einer entsprechenden Erleichterung der Montage der erfindunasgemäßen Anschlagpufferanordnung führt.

Vorzugsweise ist die schwenkbare Wippe mit Hilfe einer einen Innensechskant aufweisenden Zylinderkopfschraube gelagert, welche in eine entsprechende Sechskantmutter einschraubbar ist, so daß auf diese Weise durch Anziehen der Zylinderkopfschraube die Schwenkbarkeit der Wippe beeinflußt werden kann.

Um ferner auf möglichst einfache Weise eine positionsmäßige Feststellung der schwenkbaren Wippe erreichen zu können, erweist es sich fernerhin als zweckmäßig, sowohl die schwenkbare Wippe wie auch deren Aufnahme als Kunststoffspritzteile auszubilden. In diesem Fall ergibt sich dann die Möglichkeit, entlang der aufeinander gleitenden Flächen der Wippe und der Aufnahme im Bereich der zum Hindurchführen der Zylinderkopfschraube dienenden Bohrungen eine gegen Verdrehen der Wippe wirksame Rasterung vorzusehen, welche beim Anziehen der Zylinderkopfschraube eine permanente Positionsfixierung der schwenkbaren Wippe gestattet.

Um eine möglichst einfach wirksame Höhenverstellung des höhenverstellbaren Anschlagpuffers zu erreichen, ist fernerhin vorgesehen, daß derselbe mit einem verschiebbar in einer Aufnahme gelagerten Schaft versehen ist, welcher mit Hilfe einer Spreizschraube gegenüber der Aufnahme positionsmäßig fixierbar ist. Die in Längsrichtung des Schaftes vorgesehene Spreizschraube kann dabei wahlweise entweder durch eine durch den Anschlagpuffer hindurchführende Bohrung oder durch eine innerhalb der entsprechenden Aufnahme vorgesehene Borung auf der gegenüberliegenden Seite unter Einsatz eines entsprechenden Werkzeuges angespannt werden.

Aus Einbaugründen erweist es sich fernerhin im allgemeinen als zweckmäßig, wenn der höhenverstellbare Anschlagpuffer im Bereich des schwenkbaren Karosserieteils vorgesehen ist, wärend die die schwenkbare Wippe tragenden Aufnahme von dem feststehenden Karosserieteil getragen wird.

Die erfindungsgemäße Anschlagpufferanordnung ist insbesondere als Anschlagelement bei einer nach oben schwenkbaren Heckklappe einer Stufen- oder Schräghecklimousine verwendbar, in welchem Fall es zweckmäßig erscheint, jeweils eine mit einer schwenkbaren Wippe versehene Aufnahme auf der rechten und linken Seite im unteren Bereich der Karosserieseitenteile bzw. hinteren Kotflügel vorzusehen.

Um eine möglichst optimale Zentrierung einer derartigen schwenkbaren Heckklappe in bezug auf die feststehende Karosserie zu erreichen, erscheint es fernerhin sinnvoll, wenn die die schwenkbaren Wippen tragenden Aufnahmen innerhalb der feststehenden Karosserie derart eingebaut sind, daß die Schwenkachsen der Wippen im wesentlichen in Längsrichtung des Kraftfahrzeugs verlaufen.

Ein Ausführungsbeispiel der Erfindung soll im folgenden unter Bezugnahme auf die Zeichnung näher beschrieben werden. Es zeigen:
Fig. 1 eine seitliche Ansicht der erfindungsgemäßen Anschlagpufferanordnung, so wie sie im unteren Bereich der Heckklappe einer Stufen- oder Schräghecklimousine zur Zentrierung der Heckklappe eingebaut ist, und
Fig. 2 eine Ansicht in Richtung des Pfeiles R der Anschlagpufferanordnung von Fig. 1.

Fig. 1 zeigt in Schnittansicht schematisch einen Teil des feststehenden Seitenteils 10 einer Fahrzeugkarosserie sowie einen Teil einer Heckklappe 12, wobei die dargestellten Schnittbereiche im wesentlichen die untere rechte Ecke der Heckklappe 12 bzw. des daran anschließenden Seitenteils 10 der Fahrzeugkarosserie betreffen.

An dem Seitenteil 10 ist eine aus Kunststoffmaterial im Spritzgußverfahren hergestellte Aufnahme 14 befestigt, innerhalb welcher unter Einsatz einer mit einem Innensechskant versehenen Zylinderkopfschraube 16 und einer in die Aufnahme 14 eingegossenen Mutter 18 eine ebenfalls im Spritzgußverfahren hergestellte schwenkbare Wippe 20 gelagert ist. Diese schwenkbare Wippe besitzt zwei nach außen ragende Arme 22, 24, deren nach oben gerichtete Wirkungsflächen unter einem Winkel von etwa 120° zueinander stehen. An dem schräg nach unten ragenden Arm 24 der Wippe 20 ist ein aus elastischem Material, beispielsweise Gummi, bestehender Anschlagpuffer 26 befestigt. Entlang der aufeinander gleitenden Flächen der schwenkbaren Wippe 20 und der Aufnahme 14 sind schließlich noch im Bereich der zum Hindurchführen der Zylinderkopfschraube 16 dienenden Bohrungen zahnartige radial verlaufende Rasterungen 28 vorgesehen, mit welchen beim Anziehen der Zylinderkopfschraube 16 eine winkelmaßige Feststellung der schwenkbaren Wippe 20 erreicht werden kann.

An der Heckklappe 12 ist in entsprechender Weise eine aus Kunststoffmaterial bestehende Aufnahme 30 unter Einsatz entsprechender Befestigungselemente befestigt, wobei die Aufnahme 30 eine schräg verlaufende Anschlagfläche 32 für den an dem Arm 24 der Wippe 20 befestigten Anschlagpuffer 26 bildet. Die Aufnahme 30 ist zusätzlich mit einer zylindrischen Kammer 34 versehen, innerhalb welcher der zylindrische Schaft 36 eines höhenverstellbaren Anschlagpuffers 38 verschiebbar gelagert ist. Die vordere Stirnfläche dieses ebenfalls aus einem elastischen Material bestehenden Anschlagpuffers 38 gelangt auf der äußeren Wirkfläche des Armes 22 der Wippe 20 zur Auflage. Die Feststellung des höhenverstellbaren Anschlagpuffers 38 in bezug auf die Aufnahme 30 erfolgt mit Hilfe einer in Längsrichtung des zylindrischen Schaftes 36 des Anschlagpuffers 38 geführten Spreizschraube 40, welche durch eine entsprechende Bohrung der Aufnahme 30 im Bereich des hinteren Endes der zylindrischen Kammer 34 mit Hilfe eines geeigneten Werkzeugs verstellt werden kann.

Symmetrisch zu der in den Fig. 1 und 2 auf der rechten Seite der Heckklappe 12 und des Seitenteils 10 vorgesehenen Anschlagpufferanordnung ist ebenfalls eine entsprechende Anschlagpufferanordnung auf der linken Seite des Kraftfahrzeugs vorgesehen.

Die Funktionsweise der beschriebenen Anschlagpufferanordnung ist wie folgt: Bei der Montage der Heckklappe an der ansonsten bereits fertiggestellten Fahrzeugkarosserie werden an den beiden rechts- und linksseitig der Heckklappe 12 vorgesehenen Anschlagpufferanordnungen die vorgesehenen Spreizschrauben 40 sowie die Zylinderkopfschrauben 16 nur leicht angezogen, so daß die höhenverstellbaren Anschlagpuffer 38 sowie die von denselben beaufschlagten Wippen nur unter Einsatz eines gewissen Kraftaufwandes verstellbar sind. Dasselbe gilt für die Schrauben, mit welchen die Heckklappe 12 unter Einsatz nicht dargestellter Scharniere an der feststehenden Karosserie befestigt ist. In diesem Zustand wird dann die Heckklappe 12 sachte so weit nach unten gedrückt, bis das vorgesehene Heckklappenschloß zur Einrasten gelangt. Während dieses Herunterdrückens ergibt sich aufgrund der schrägen Ausrichtung des von den Armen 24 der beiden Wippen 20 getragenen Anschlagpuffer 26 eine Zentrierung der Heckklappe 12, so daß die rechtsund linksseitig verbleibenden Spalte zwischen den Seitenteilen 70 und der Heckklappe 12 gleiche Werte annehmen. Während des Schließvorgangs der Heckklappe 12 werden fernerhin die zylindrischen Schafte 36 der höhenverstellbaren Anschlagpuffer 38 mit Hilfe der Arme 22 der beiden Wippen 20 in die entsprechenden zylindrischen Kammern 34 der beiden Aufnahmen 30 soweit hineingedrückt, wie es für einen normalen Schließvorgang der Heckklappe 12 notwendig ist. In der Folge wird dann die Heckklappe 12 vorsichtigt wieder nach oben geschwenkt, worauf die im Bereich der Heckklappenscharniere vorgesehenen Schrauben endgültig angespannt werden, während gleichzeitig im Bereich der beiden Anschlagpufferanordnungen ein Festziehen der Zylinderkopfschraußen 16 und der Spreizschrauben 40 vorgenommen wird, wodurch einerseits eine Feststellung der Wippen 20 vorgenommen wird, während gleichzeitig die höhenverstellbaren Anschlagpuffer 38 in ihrer Position gegenüber den Aufnahmen 30 fixiert werden.

Obwohl die beschriebene Anschlagpufferanordnung im Hinblick auf eine Ausrichtung und Anschlagfindung der Heckklappe einer Stufen- oder Schräghecklimousine beschrieben worden ist, so erscheint es einleuchtend, daß mit Hilfe der erfindungsgemäßen Anschlagpufferanordnung ebenfalls andere schwenkbare Karosserieteile ausgerichtet und anschlagmäßig eingestellt werden können.

## Patentansprüche

1. Anschlagpufferanordnung für schwenkbare Karosserieteile, insbesondere Heckklappen, gegenüber feststehenden Karosserieteilen von Kraftfahrzeugen, bestehend aus einem höhenverstellbar an dem einem Karosserieteil (12) befestigten elastisch verformbaren Anschlagpuffer (38), welcher in der Schließstellung der gegeneinander beweglichen Karosserieteile (10, 12) auf dem anderen Karosserieteil (10) zum Anliegen gelangt, dadurch gekennzeichnet, daß das andere Karosserieteil (10) im Bereich der Auflagestelle des höhen verstellbaren Anschlagpuffers (38) eine schwenkbare Wippe (20) mit zwei unter einem Winkel zueinander stehenden Armen (22, 24) aufweist, und daß der von dem höhenverstellbaren Anschlagpuffer (38) nicht beaufschlagte Arm (24) der Wippe (20) einen weiteren elastisch verformbaren Anschlagpuffer (26) trägt, welcher in der Schließstellung der gegeneinander beweglichen Karosserieteile (10, 12) an dem erstgenannten Karosserieteil (12) einen Anschlag (32) findet.

2. Anschlagpufferanordnung nach Anspruch 1, dadurch gekennzeichnet, daß die schwenkbare Wippe (20) in einer an dem einen Karosserieteil (10) befestigten Aufnahme (14) gelagert ist.

3. Anschlagpufferanordnung nach Anspruch 2, dadurch gekennzeichnet, daß die schwenkbare Wippe (20) mit Hilfe einer einen Innensechskant aufweisenden Zylinderkopfschraube (16) gelagert ist, welche in eine entsprechende Sechskantmutter (18) einschraubbar ist.

4. Anschlagpufferanordnung nach Anspruch 3, dadurch gekennzeichnet, daß sowohl die schwenkbare Wippe (20) wie auch deren Aufnahme (14) als Druckguß- oder Spritzteile ausgebildet sind, und daß entlang der aufeinander gleitenden Flächen der Wippe (20) und der Aufnahme (14) im Bereich der zum Hindurchführen der Zylinderkopfschraube (16) dienenden Bohrungen gegen Verdrehen der Wippe (20) wirksame Rasterungen (28) vorgesehen sind, welche beim Anziehen der Zylinderkopfschraube (16) eine permanente Positionsfixierung der schwenkbaren Wippe (20) ergeben.

5. Anschlagpufferanordnung nach einem der vorhergehenden Ansprüche, dadurch gekennzeichnet, daß der höhenverstellbare Anschlagpuffer (38) einen innerhalb einer quaderförmiger oder zylindrischen Kammer (34) einer Aufnahme (30) verschiebbar gelagerten Schaft (36) aufweist, welcher mit Hilfe einer Spreizschraube (40) gegenüber der Aufnahme (30) positionsmäßig fixierbar ist.

6. Anschlagpufferanordnung nach einem der vorhergehenden Ansprüche, dadurch gekennzeichnet, daß der höhenverstellbare Anschlagpuffer (38) im Bereich des schwenkbaren Karosserieteils (12) vorgesehen ist, während die die schwekbare Wippe (20) tragende Aufnahme (14) an dem feststehenden Karosserieteil (10) befestigt ist.

7. Anschlagpufferanordnung nach Anspruch 6, dadurch gekennzeichnet, daß im Fall einer nach oben schwenkbaren Heckklappe (12) einer Stufen- oder Schräghecklimousine jeweils eine mit einer schwenkbaren Wippe (20) versehene Aufnahme (14) auf der rechten und linken Seite im unteren Bereich der beiden Karosserieseitenteile (10) bzw. hinteren Kotflügel angeordnet sind.

8. Anschlagpufferanordnung nach Anspruch 7, dadurch gekennzeichnet, daß die beidseitig an den Karosserieseitenteilen (10) befestigten Aufnahmen (14) der Wippen (20) derart montiert sind, daß die Längsachsen der die Wippen (20) tragenden Zylinderkopfschrauben (16) parallel zur Längsachse des Kraftfahrzeugs ausgerichtet sind.

## Claims

1. Buffer arrangement for pivotable body parts, in particular tailgates, relative to fixed body parts of motor vehicles, consisting of an elastically deformable buffer (38) which is fixed to the one body part (12) in a vertically adjustable manner and comes to bear on the other body part (10) in the closed position of the mutually movable body parts (10, 12), characterized in that the other body part (10), in the area of the bearing point of the vertically adjustable buffer (38), has a pivotable rocker (20) having two arms (22, 24) disposed at an angle to one another, and in that the arm (24) of the rocker (20) which is not acted upon by the vertically adjustable buffer (38) carries a further elastically deformable buffer (26) which finds an arresting means (32) on the first mentioned body part (12) in the closed position of the mutually movable body parts (10, 12).

2. Buffer arrangement according to Claim 1, characterized in that the pivotable rocker (20) is mounted in a receptacle (14) fixed to the one body part (10).

3. Buffer arrangement according to Claim 2, characterized in that the pivotable rocker (20) is mounted by means of a cheese-head screw (16) which has a hexagon socket and can be screwed into a corresponding hexagon nut (18).

4. Buffer arrangement according to Claim 3, characterized in that both the pivotable rocker (20) as well as its receptacle (14) are designed as die-cast or injection-moulded parts, and in that detents (28) effective against rotation of the rocker (20) are provided along the surfaces, sliding on one another, of the rocker (20) and the receptacle (14) in the area of the bores serving to pass through the cheese-head screw (16), which detents (28) produce a permanent positional fixing of the pivotable rocker (20) when the cheese-head screw (16) is tightened.

5. Buffer arrangement according to one of the preceding claims, characterized in that the vertically adjustable buffer (38) has a shank (36) which is displaceably mounted inside a parallelepiped-shaped, cylindrical chamber (34) of a receptacle (30) and can be positionally fixed relative to the receptacle (30) by means of an expansion screw (40).

6. Buffer arrangement according to one of the preceding claims, characterized in that the vertically adjustable buffer (38) is provided in the area of the pivotable body part (12), while the receptacle (14) carrying the pivotable rocker (20) is fixed to the fixed body part (10).

7. Buffer arrangement according to Claim 6, characterized in that, in the case of a swing-up tailgate (12) of a hatchback or fastback saloon, in each case a receptacle (14) provided with a pivotable rocker (20) is arranged on the right hand and left hand side in the lower area of the two body side parts (10) or rear wings.

8. Buffer arrangement according to Claim 7, characterized in that the receptacles (14) of the rockers (20), which receptacles (14) are fixed on either side to the body side parts (10), are mounted in such a way that the longitudinal axes of the cheese-head screws (16) carrying the rockers (20) are orientated parallel to the longitudinal axis of the motor vehicle.

## Revendications

1. Dispositif amortisseur de butée pour des éléments de carrosserie, en particulier des hayons, qui pivotent par rapport à des éléments de carrosserie fixes, se composant d'un tampon de butée déformable élastiquement (34) qui est fixé de façon réglable en hauteur à l'un des éléments de carrosserie (12) et qui, dans la position de fermeture des éléments de carrosserie (10, 12) mobiles l'un par rapport à l'autre, vient s'appliquer contre l'autre élément de carrosserie (10), caractérisé en ce que l'autre élément de carrosserie (10) présente, dans la région du point d'application du tampon de butée réglable en hauteur (38), une bascule pivotante (20) comportant deux bras (22, 24) qui forment un angle entre eux, et en ce que le bras (24) de la bascule (20) qui n'est pas attaqué par le tampon de butée réglable en hauteur (38) porte un autre tampon de butée déformable élastiquement (26) qui, dans la position de fermeture des éléments de carrosserie (10, 12) mobiles l'un par rapport à l'autre, trouve une butée (32) sur l'éIément de carrosserie (12) mentionné en premier lieu.

2. Dispositif amortisseur de butée selon la revendication 1, caractérisé en ce que la bascule pivotante (20) est montée dans un logement (14) fixé à l'un des éléments de carrosserie (10).

3. Dispositif amortisseur de butée selon la revendication 2, caractérisé en ce que la bascule pivotante (20) est montée au moyen d'une vis à tête cylindrique à six pans creux (16) qui peut être vissée dans un écrou hexagonal correspondant (18).

4. Dispositif amortisseur de butée selon la revendication 3, caractérisé en ce que la bascule pivotante (20) et son logement (10) sont tous deux réalisés sous forme de pièces moulées sous pression ou par injection, et en ce qu'il est prévu, le long des surfaces de la bascule (20) et du logement (14) qui glissent l'une sur l'autre, dans la région de forures servant au passage de la vis à tête cylindrique (16), des quadrillages (28) qui s'opposent à la rotation de la bascule (20) et qui produisent une fixation de position permanente de la bascule pivotante (20) lorsque la vis à tête cylindrique (16) est serrée à bloc.

5. Dispositif amortisseur de butée selon l'une quelconque des revendications 1 à 4, caracterisé en ce que le tampon de butée réglable en hauteur (38) présente une tige (36) qui est montée mobile dans une chambre parallélépipédique ou cylindrique (34) d'un logement (30) et peut être immobilisée en position fixe par rapport au logement (30) au moyen d'une vis d'élargissement (40).

6. Dispositif amortisseur de butée selon l'une quelconque des revendications 1 à 5, caractérisé en ce que le tampon de butée réglable en hauteur (38) est prévu au niveau de l'élément de carrosserie pivotant (12), tandis que le logement (14) qui porte la bascule pivotante (20) est fixé sur l'élément de carrosserie fixe (10).

7. Dispositif amortisseur de butée selon la revendication 6, caractérisé en ce que dans le cas d'un hayon pivotant vers le haut (12) d'une conduite intérieure à arrière étagé ou oblique, des logements (14) munis chacun d'une bascule pivotante (20) sont disposés respectivement du côté droit et du côté gauche dans la région inférieure des deux éléments latéraux de carrosserie (10) ou des ailes arrière.

8. Dispositif amortisseur de butée selon la revendication 7, caractérisé en ce que les logements (14) des bascules (20) fixés des deux côtés aux éléments latéraux de carrosserie (10) sont montés de telle manière que les axes longitudinaux des vis à tête cylindrique (16) qui portent les bascules (20) soient orientés parallèlement à l'axe longitudinal du véhicule automobile.
